# EUROPÄISCHE PATENTSCHRIFT

(11) **EP 1 861 560 B1**
(45) Veröffentlichungstag und Bekanntmachung des Hinweises auf die Patenterteilung: **11.06.2008**
(21) Anmeldenummer: 06722636.5
(22) Anmeldetag: 17.03.2006
(51) Int. Cl.: E04C 2/42

(54) **GITTERROST**
GRATING
CAILLEBOTIS

(30) Priorität: 23.03.2005 DE 202005004915 U
(43) Veröffentlichungstag der Anmeldung: 05.12.2007
(73) Patentinhaber: Gebr. Meiser GmbH, 66839 Schmelz-Limbach (DE)
(72) Erfinder: MEISER, Wolfgang, 66636 Tholey (DE)
(74) Vertreter: Vièl, Christof
(86) Internationale Anmeldenummer: PCT/DE2006/000480
(87) Internationale Veröffentlichungsnummer: WO 2006/099843

(56) Entgegenhaltungen:
- EP-A- 1 205 609
- DE-U1- 20 213 406
- FR-A- 1 286 086
- GB-A- 2 224 523

## Beschreibung

Die Erfindung betrifft einen Gitterrost, bestehend aus parallel zueinander angeordneten Tragstäben und diese miteinander verbindenden, quer zu den Tragstäben angeordneten Füllstäben und einer Randeinfassung, wobei zwischen den Tragstäben Blechstreifen angeordnet sind.

Derartige Gitterroste sind aus dem Produktionsprogramm der Anmelderin unter der Bezeichnung "SP-Rost mit Blechstreifen", Katalog der Gebr. Meiser GmbH, S. 42, bekannt. Es handelt sich hierbei um Schweißpreßroste aus feuerverzinktem Stahl mit einer Maschenteilung von 34,3 x 38,1 mm, wobei die Füllstäbe als verdrilltes Vierkantprofil mit 5 mm Seitenlänge vorliegen und mit den Tragstäben verschweißt werden. Die Blechstreifen sind als Lochstreifen mit zwei Reihen quadratischer Ausstanzungen ausgebildet und weisen in der Mitte eine Sicke zum Verschweißen mit den Füllstäben auf. Die Randeinfassung ist bei diesem Gitterrost gemäß dem Stand der Technik eine Flacheinfassung. Diese Gitterroste sind begehbar und werden beispielsweise als Arbeitsbühnenabedeckung verwendet.

Problematisch hierbei ist, daß es vorkommen kann, daß die Füllstäbe mit ihren Verdrillungen über die Oberkante des Gitterrostes hinausragen können, daß sowohl die Füllstäbe mit den Tragstäben als auch die Blechstreifen mit den Füllstäben verschweißt werden müssen, was aufwendig ist.

Aus der EP 1 205 609 A1 ist ein Gitterrost, bestehend aus parallel zueinander angeordneten Tragstäben und diese miteinander verbindenden, quer zu den Tragstäben angeordneten Füllstäben und einer Randeinfassung bekannt, wobei zwischen den Tragstäben Blechstreifen angeordnet sind. Die Blechstreifen weisen an den Stellen, an denen sie auf die Füllstäbe treffen und zwischen aufeinanderfolgenden Tragstäben konkave Ausbuchtungen auf, in denen die Füllstäbe angeordnet sind.

Aufgabe der Erfindung ist es somit, einen Gitterost gemäß dem Oberbegriff so zu verbessern, daß er leichter herstellbar ist.

Diese Aufgabe wird erfindungsgemäß bei einem Gitterrost, bestehend aus parallel zueinander angeordneten Tragstäben und diese miteinander verbindenden, quer zu den Tragstäben angeordneten Füllstäben und einer Randeinfassung, wobei zwischen den Tragstäben Blechstreifen angeordnet sind, dadurch gelöst, daß unter den Füllstäben jeweils ein Draht eingelegt ist und der Blechstreifen zwischen den Drähten und den Füllstäben verklemmt ist.

Durch das Verklemmen der Blechstreifen zwischen den Drähten und den Füllstäben entfällt das Anschweißen derselben, was produktionstechnisch von Vorteil ist.

Eine vorteilhafte Weiterbildung der Erfindung besteht darin, daß die Füllstäbe aus Flachmaterial bestehen.

Hierdurch ergibt sich eine plane Oberfläche, da keine Füllstäbe mit Verdrillungen über die Oberkante des Gitterrostes überstehen. Zudem ist der optische Eindruck des Gitterrostes gefälliger als bei verdrillten Füllstäben.

In diesem Zusammenhang ist es vorteilhaft, daß die Füllstäbe mit den Tragstäben verpreßt sind.

Hierdurch entfällt das Verschweißen der Füllstäbe mit den Tragstäben und der Gitterrost kann - bis auf die Randeinfassung - als Preßrost ohne Schweißverbindungen erstellt werden. Bei dem Verpreßvorgang wird auch der Draht mit den Ausnehmungen verpreßt und so fixiert.

Im Rahmen der Erfindung ist weiterhin vorgesehen, daß die Randeinfassung T-förmig ausgebildet ist.

Eine bevorzugte Ausgestaltung der Erfindung besteht darin, daß die Blechstreifen Ausstanzungen aufweisen.

In diesem Zusammenhang besteht eine bevorzugte Ausgestaltung der Erfindung darin, daß jeder Blechstreifen zwei Reihen quadratischer Ausstanzungen aufweist.

Nachfolgend wird ein Ausführungsbeispiel der Erfindung anhand von Zeichnungen beschrieben.

Es zeigen
- Fig. 1: eine Draufsicht auf einen erfindungsgemäßen Gitterrost,
- Fig. 2: eine in Richtung A-A geschnittene Darstellung des Gitterrostes gemäß Fig.
- Fig. 3: eine in Richtung B-B geschnittene Darstellung des Gitterrostes gemäß Fig. 1.

Wie aus den Zeichnungen ersichtlich, besteht der erfindungsgemäße Gitterrost aus parallel zueinander angeordneten Tragstäben 1 und diese miteinander verbindenden, quer zu den Tragstäben 1 angeordneten Füllstäben 2 und einer Randeinfassung 3. Zwischen den Tragstäben 1 sind Blechstreifen 4 angeordnet, wobei jeder Blechstreifen 4 zwei Reihen quadratischer Ausstanzungen 5 aufweist.

Zur Befestigung der Blechstreifen 4 ist unter den Füllstäben 2 jeweils ein Draht 6 eingelegt, der durch Ausnehmungen in den Tragstäben 1 verläuft und der Blechstreifen 4 wird zwischen den Drähten 6und den Füllstäben 2 verklemmt.

Bei dem erfindungsgemäßen Gitterrost bestehen die Füllstäbe 2 aus Flachmaterial und werden mit den Tragstäben 1 verpreßt. Bei diesem Preßvorgang werden somit die Tragstäbe 1 und die Füllstäbe 2 miteinander verbunden sowie der Draht 6 durch Verpressen in den Ausnehmungen gesichert, wobei die Blechstreifen 4 wiederum zwischen dem Draht 6 und den Füllstäben 2 gesichert wird. Somit entfallen die entsprechenden Schweißvorgänge.

Lediglich für die Befestigung der vorzugsweise T-förmig ausgebildeten Randeinfassung 3 ist noch ein Schweißvorgang erforderlich.

Bei dem erfindungsgemäßen Gitterrost ist eine Fertigung direkt auf die gewünschte Rostbreite möglich, wohingegen bei den Gitterrosten gemäß dem Stand der Technik kleinere Breiten aus einem 1 m breiten Rost zunächst herausgeschnitten werden mußten, was produktionstechnisch einen weiteren Aufwand darstellte.

## Patentansprüche

1. Gitterrost, bestehend aus parallel zueinander angeordneten Tragstäben (1) und diese miteinander verbindenden, quer zu den Tragstäben (1) angeordneten Füllstäben (2) und einer Randeinfassung (3), wobei zwischen den Tragstäben (1) Blechstreifen (4) angeordnet sind, **dadurch gekennzeichnet, daß** unter den Füllstäben (2) jeweils ein Draht (6) eingelegt ist und der Blechstreifen (4) zwischen den Drähten (6) und den Füllstäben (2) verklemmt ist.

2. Gitterrost gemäß Anspruch 1, **dadurch gekennzeichnet, daß** die Füllstäbe (2) aus Flachmaterial bestehen.

3. Gitterrost gemäß Anspruch 2, **dadurch gekennzeichnet, daß** die Füllstäbe (2) mit den Tragstäben (1) verpreßt sind.

4. Gitterrost gemäß Anspruch 1, **dadurch gekennzeichnet, daß** die Randeinfassung (3) T-förmig ausgebildet ist.

5. Gitterrost gemäß Anspruch 1, **dadurch gekennzeichnet, daß** die Blechstreifen (4) Ausstanzungen (5) aufweisen.

6. Gitterrost gemäß Anspruch 5, **dadurch gekennzeichnet, daß** jeder Blechstreifen (4) zwei Reihen quadratischer Ausstanzungen (5) aufweist.

## Claims

1. A grating consisting of parallel bearing bars (1) connected by cross bars (2) running perpendicular to the bearing bars (1), and of a frame (3), sheet-metal strips (4) being located between the bearing bars (1), **wherein** a wire (6) is inserted under each of the cross bars (2) and the sheet-metal strip (4) is clamped between the wires (6) and the cross bars (2).

2. The grating of claim 1, **wherein** the cross bars (2) consist of flat material.

3. The grating of claim 2, **wherein** the cross bars (2) and the bearing bars (1) are press locked.

4. The grating of claim 1, **wherein** the frame (3) is of T-shape configuration.

5. The grating of claim 1, **wherein** the sheet-metal strips (4) have perforations (5).

6. The grating of claim 5, **wherein** each sheet-metal strip (4) has two rows of square perforations (5).

## Revendications

1. Caillebotis composé de barres support (1) disposées parallèlement les unes aux autres et de barres de treillis (2) disposées perpendiculairement à celles-ci et les reliant entre elles et d'un cadre (3), des bandes en tôle (4) étant disposées entre les barres support (1), **caractérisé en ce qu'**un fil métallique (6) est placé en dessous de chaque barre de treillis (1) et **en ce que** les bandes en tôle (4) sont coincées entre les fils métalliques (6) et les barres de treillis (1).

2. Caillebotis selon la revendication 1, **caractérisé en ce que** les barres de treillis (2) sont réalisées dans un plat.

3. Caillebotis selon la revendication 2, **caractérisé en ce que** les barres de treillis (1) sont assemblées par pressage aux barres support (1).

4. Caillebotis selon la revendication 1, **caractérisé en ce que** le cadre (3) a une forme en T.

5. Caillebotis selon la revendication 1, **caractérisé en ce que** les bandes en tôle (4) sont munies de languettes découpées (5).

6. Caillebotis selon la revendication 5, **caractérisé en ce que** chaque bande en tôle (4) est munie de deux rangées de découpes (5) carrées.
